# EUROPÄISCHE PATENTSCHRIFT

(11) **EP 3 418 000 B1**
(45) Veröffentlichungstag und Bekanntmachung des Hinweises auf die Patenterteilung: **21.02.2024**
(21) Anmeldenummer: 17020464.8
(22) Anmeldetag: 11.10.2017
(51) Int. Cl.: B24B 45/00, B24B 13/01

(54) **WERKZEUGAUFNAHME UND VORRICHTUNG ZUM POLIEREN VON LINSEN**
TOOL HOLDER AND DEVICE FOR POLISHING LENSES
PORTE-OUTIL ET DISPOSITIF DE POLISSAGE DE LENTILLES

(30) Priorität: 19.06.2017 EP 17020258
(43) Veröffentlichungstag der Anmeldung: 26.12.2018
(73) Patentinhaber: Schneider GmbH & Co. KG, 35112 Fronhausen (DE)
(72) Erfinder: SCHNEIDER, Gunter, 35037 Marburg (DE); HOFMANN, Klaus, 61273 Wertheim (DE); BUCHENAUER, Helwig, 35232 Dautphetal-Buchenau (DE)
(74) Vertreter: Von Rohr Patentanwälte Partnerschaft mbB

(56) Entgegenhaltungen:
- EP-A1- 1 473 116
- EP-A2- 1 698 432
- US-A- 6 089 963
- US-A1- 2001 041 650

## Beschreibung

Die vorliegende Erfindung betrifft eine Werkzeugaufnahme gemäß dem Oberbegriff des Anspruchs 1 und eine Vorrichtung gemäß dem Oberbegriff des Anspruchs 10, jeweils zum Polieren von optischen Werkstücken, insbesondere Linsen bzw. Brillengläsern.

Die DE 10 2004 062 319 B3 und die DE 10 2014 015 052 A1 offenbaren jeweils eine Vorrichtung zum Polieren von optischen Werkstücken, insbesondere Linsen, mittels eines rotierbaren Werkzeugs. Die Vorrichtung weist einen Werkzeugantrieb und eine Werkzeugaufnahme auf. Die Werkzeugaufnahme weist einen über ein Kugelkopf kippbar gelagerten Werkzeughalter auf. Der Werkzeughalter hält das wechselbare Polierwerkzeug. Weiter weist die Werkzeugaufnahme einen dem Werkzeughalter zugeordneten Balg auf, der einer axialen Zustellung des Werkzeughalters folgt. Ein Wechseln des Balgs und der Kugelkopflagerung bei Verschleiß ist aufgrund der oft engen Platzverhältnisse im Arbeitsraum schwierig.

Die EP 1 473 116 A1 offenbart eine Aufnahme für eine Membran zur Feinbearbeitung von optisch wirksamen Flächen an Brillengläsern. Die Aufnahme weist einen Grundkörper auf, der an einer Werkzeugspindel einer Bearbeitungsmaschine lösbar anbringbar ist. Die Membran ist über einen sich anschließenden Faltenbalg verkippbar am Grundkörper befestigt. Die Membran ist nur zusammen mit dem Faltenbalg austauschbar. Der Faltenbalg wird über einen festgeschraubten Haltering am Grundkörper gehalten, so dass ein Auswechseln aufwendig ist. Um während der Bearbeitung der optisch wirksamen Fläche einen Bearbeitungsdruck aufzubringen wird der Faltenbalg mit einem Druckmittel beaufschlagt.

Die EP 1 698 432 A2 offenbart eine ähnliche Aufnahme zur Feinbearbeitung von optisch wirksamen Flächen an Brillengläsern. Die Aufnahme weist einen verkippbaren Aufnahmeabschnitt auf, auf den ein Polierteller aufgesetzt werden kann. Durch Zuführung eines Druckmittels können der Aufnahmeabschnitt und der Polierteller axial zugestellt werden. Der Polierteller ist drehfest vom Aufnahmeabschnitt gehalten und axial zwischen dem Aufnahmeabschnitt und der zu bearbeitenden Fläche nur durch die Zustellung gehalten.

Der vorliegenden Erfindung liegt die Aufgabe zugrunde, eine Werkzeugaufnahme für einen Werkzeugantrieb zum Polieren von optischen Werkstücken sowie eine Vorrichtung zum Polieren von optischen Werkstücken anzugeben, wobei ein sehr einfaches Befestigen und Wechseln der Werkzeugaufnahme, insbesondere auch bei beschränktem Bewegungsraum bzw. direkt in einem Arbeitsraum ermöglicht wird.

Die obige Aufgabe wird durch eine Werkzeugaufnahme gemäß Anspruch 1 oder eine Vorrichtung gemäß Anspruch 10 gelöst. Vorteilhafte Weiterbildungen sind Gegenstand der Unteransprüche.

Gemäß einem Aspekt der vorliegenden Erfindung ist die Werkzeugaufnahme weiaezur magnetischen Kopplung mit bzw. magnetischen Halterung an einem axial zustellbaren Stellelement des Werkzeugantriebs ausgebildet. Dies gestattet eine sehr einfache und schnelle, insbesondere werkzeuglose Montage und Demontage.

Insbesondere ist die Werkzeugaufnahme oder ein Werkzeughalter oder Lagerteil der Werkzeugaufnahme oder ein Lagerteil der Werkzeugaufnahme magnetisch mit dem Stellelement - vorzugsweise in axialer Richtung - gekoppelt oder gehalten. Dies gestattet eine sehr einfache Halterung, Positionierung, insbesondere in axialer Richtung. Vorzugsweise ist die Werkzeugaufnahme mittels einer Schnellverbindung am Werkzeugantrieb auswechselbar befestigt oder befestigbar bzw. weist die Werkzeugaufnahme zur werkzeuglosbaren Befestigung am Werkzeugantrieb unter Bildung einer oder mehrerer Schnellverbindungen auf. Dies gestattet eine sehr einfache und schnelle, insbesondere werkzeuglose Montage und Demontage.

Vorzugsweise wird das Werkzeug axial auf die Werkzeugaufnahme bzw. deren Werkzeughalter aufgesteckt und zum Wechseln axial davon abgezogen. Dies ermöglicht eine sehr einfache Montage und Demontage bzw. Wechseln des Werkzeugs.

Besonders bevorzugt ist die magnetische Kopplung des Werkzeughalters mit dem Werkzeugantrieb und/oder die axiale Haltekraft der Schnellverbindung größer als die axiale Kraft zum Lösen des Werkzeugs vom Werkzeughalter, insbesondere um mehr als 50 %, besonders bevorzugt um mehr als 100 %.

Vorzugsweise weist die Werkzeugaufnahme bzw. eine davon gebildete Baugruppe ein, mehrere oder alle Verschleißteile auf, die bei einem Werkzeugantrieb bzw. bei einer Vorrichtung zum Polieren von optischen Werkstücken mit dem Werkzeugantrieb und der auswechselbaren Werkzeugaufnahme normalerweise zur Wartung bzw. Instandhaltung ausgewechselt werden. Ein Verschleißteil im vorschlagsgemäßen Sinne ist insbesondere eine Kipplagerung eines Werkzeughalters, wie der Werkzeughalter und ein den Werkzeughalter verkippbar haltendes Lagerteil, und/oder ein Balg. So wird bei Verschleiß ein sehr einfacher und schneller, insbesondere werkzeugloser Wechsel bzw. Austausch ermöglicht.

Vorzugsweise ist die Werkzeugaufnahme insbesondere als vormontierte Baugruppe mit einem verkippbaren Werkzeughalter und einem den Werkzeughalter verkippbar haltenden Lagerteil ausgeführt. Dies gestattet eine sehr einfache und schnelle, insbesondere werkzeuglose Montage und Demontage.

Besonders bevorzugt umfasst die Werkzeugaufnahme den verkippbaren Werkzeughalter und vorzugsweise das den Werkzeughalter verkippbar haltende Lagerteil sowie optional einer dem Werkzeughalter zugeordneten Balg und/oder ein Verbindungsteil insbesondere zur Befestigung des Balgs am Werkzeugantrieb und bildet damit insbesondere eine vormontierte Baugruppe. So wird auf einfache und schnelle Weise ein Wechsel von Komponenten, die aufgrund von Verschleiß öfters gewechselt werden müssen, ermöglicht, da die Werkzeugaufnahme aufgrund der magnetischen Halterung bzw. Schnellverbindung sehr einfach und schnell und insbesondere werkzeuglos wechselbar ist.

Weitere Aspekte, Merkmale, Vorteile und Eigenschaften der vorliegenden Erfindung ergeben sich aus den Ansprüchen und der nachfolgenden Beschreibung eines bevorzugten Ausführungsbeispiels anhand der Zeichnung. Es zeigt:
- Fig. 1: eine schematische Seitenansicht einer vorschlagsgemäßen Vorrichtung mit einem Werkzeug zum Polieren eines optischen Werkstücks in einem axial ausgefahrenen Zustand;
- Fig. 2: einen schematischen Längsschnitt der Vorrichtung ohne Werkzeug;
- Fig. 3: eine ausschnittsweise Vergrößerung von Fig. 2 im Bereich einer Werkzeugaufnahme;
- Fig. 4: eine zu Fig. 3 korrespondierende ausschnittsweise Vergrößerung im Bereich der Werkzeugaufnahme, jedoch in einem axial eingefahrenen Zustand;
- Fig. 5: eine perspektivische Schrägansicht der Vorrichtung mit Werkzeug im Bereich der Werkzeugaufnahme;
- Fig. 6: einen schematischen Schnitt entlang Linie VI-VI von Fig. 5; und
- Fig. 7: eine ausschnittsweise Draufsicht auf ein Verbindungsteil der Werkzeugaufnahme.

Fig. 1 zeigt in einer Seitenansicht eine vorschlagsgemäße Vorrichtung 1 zum Polieren eines nicht dargestellten optischen Werkstücks, insbesondere einer Linse, wie eines Brillenglases, eines Spiegels oder dergleichen, besonders bevorzugt aus Kunststoff oder Glas, mittels eines rotierbaren Werkzeugs 2. Die Vorrichtung 1 wird auch als Polierspindel bezeichnet.

Die Vorrichtung 1 weist einen Werkzeugantrieb 3 und eine Werkzeugaufnahme 4 auf.

Das Werkzeug 2 ist lösbar an der Werkzeugaufnahme 4 angebracht oder anbringbar. Insbesondere ist das Werkzeug 2 axial auf die Werkzeugaufnahme 4 aufgesteckt bzw. durch axiales Abziehen wieder von der Werkzeugaufnahme 4 lösbar.

Die Werkzeugaufnahme 4 ist vorzugsweise als vormontierte Baugruppe ausgeführt, die sehr leicht und bzw. schnell und insbesondere werkzeuglos wechselbar ist.

Der Werkzeugantrieb 3 weist vorzugsweise einen rotierbaren Kopf 5 auf, an dem die Werkzeugaufnahme 4 befestigt oder befestigbar ist.

Der Werkzeugantrieb 3 weist vorzugsweise ein Gehäuse 6 und eine darin drehbar gelagerte Welle 7 auf. Die vorzugsweise mehrteilig ausgebildete Welle 7 ist mit dem Kopf 5 drehfest gekoppelt und weist zum drehenden Antrieb beim Darstellungsbeispiel vorzugsweise eine Riemenscheibe 8 oder ein sonstiges Antriebselement auf. Jedoch ist es auch möglich, dass ein Antriebsmotor beispielsweise in den Werkzeugantrieb 3 integriert oder auf sonstige Weise mit der Welle 7 gekoppelt ist.

Der Kopf 5 und damit die Werkzeugaufnahme 4 sind vorzugsweise axial verstellbar. Hierzu ist beim Darstellungsbeispiel vorzugsweise die Welle 7 zusammen mit dem Kopf 5 axial relativ zum Gehäuse 6 verstellbar. Dies dient insbesondere einer ersten bzw. groben Zustellung des Werkzeugs 2 zu einem zu bearbeitenden (nicht dargestellten) Werkstück.

Fig. 2 zeigt die Vorrichtung 1 in einem schematischen Längsschnitt.

Der Werkzeugantrieb 3 weist ein Stellelement 9 und insbesondere einen zugeordneten Stellantrieb 10 auf.

Das Stellelement 9 ist insbesondere mittels des Stellantriebs 10 axial beweglich, insbesondere axial relativ und/oder sehr leicht zu der Welle 7 bzw. dem Kopf 5 verschieblich bzw. verstellbar.

Die axiale Verstellbarkeit des Stellelements 9 dient insbesondere einer axialen Vorspannung bzw. einer kontinuierlichen Anlage des Werkzeugs 2 am zu bearbeitenden Werkstück. Insbesondere wird das Stellelement 9 in die in Fig. 2 gezeigte ausgefahrene Stellung vorgespannt oder vorbewegt, besonders bevorzugt durch den Stellantrieb 10 oder auf sonstige Weise.

Besonders bevorzugt wird das Stellelement 9 durch pneumatische Beaufschlagung des Stellantriebs 10 in die ausgefahrene Position bzw. axial nach vorne oder (weiter) über den Kopf 5 hinaus bzw. zum Werkstück hin bewegt oder vorgespannt.

Das Werkzeug 2, die Werkzeugaufnahme 4, der Kopf 5, die Welle 7 und/oder die Riemenscheibe 8 und ggf. das Stellelement 9 sind um die Längsachse bzw. Rotationsachse R rotierbar. Das Rotieren um diese Achse R erfolgt bei der Bearbeitung durch den nicht dargestellten, hier auf die Riemenscheibe 8 wirkenden Drehantrieb.

Beim Darstellungsbeispiel rotiert das Stellelement 9 vorzugsweise zusammen mit der Welle 7 bzw. dem Kopf 5. Optional bzw. bevorzugt ist das Stellelement 9 relativ zu dem Kopf 5 bzw. zu der Welle 7 verdrehbar und/oder dient nicht der Übertragung eines Drehmoments auf das Werkzeug 2.

Fig. 3 zeigt in einer ausschnittsweisen Vergrößerung von Fig. 2 den vorderen bzw. werkzeugseitigen Bereich der Vorrichtung 1, jetzt ohne das Werkzeug 2.

Die Werkzeugaufnahme 4 weist einen vorzugsweise verkippbaren Werkzeughalter 11 zur Halterung des wechselbaren Werkzeugs 2 auf.

Weiter weist die Werkzeugaufnahme 4 vorzugsweise ein den Werkzeughalter 11 verkippbar haltendes Lagerteil 12 auf. Beim Darstellungsbeispiel hält das Lagerteil 12 vorzugsweise einen insbesondere kugelförmigen Lagerkopf oder -abschnitt 13 auf dem verkippbar ein Lagerelement 14 sitzt, das den Werkzeughalter 11 trägt. Diese Art der Lagerung überträgt keine Drehmomente. Jedoch sind hier auch andere konstruktive Lösungen möglich.

Vorzugsweise ist der Werkzeughalter 11 in der Art einer Kugelkopflagerung am Lagerteil 12 bzw. relativ zu diesem verkippbar gelagert.

Die Werkzeugaufnahme 4 bzw. der Werkzeughalter 11 bzw. das Lagerteil 12 ist magnetisch mit dem Stellelement 9 gekoppelt oder daran - insbesondere axial - gehalten. Beim Darstellungsbeispiel weist das Stellelement 9 an seinem freien Ende vorzugsweise ein Halteteil 15 zur Halterung des Lagerteils 12 auf. Insbesondere ist das Lagerteil 12 am Halteteil 15 anbringbar bzw. aufschiebbar.

Das Halteteil 15 ist vorzugsweise unlösbar oder fest mit dem Stellelement 9 verbunden.

Zur Realisierung der magnetischen Kopplung bzw. Halterung weist beim Darstellungsbeispiel der Werkzeugantrieb 3 bzw. dessen Stellelement 9 bzw. dessen Halteteil 15 vorzugsweise einen Magneten 16 oder alternativ ein magnetisierbares Material auf, und die Werkzeugaufnahme 4 bzw. der Werkzeughalter 11 oder das Lagerteil 12 weist dann korrespondierend dazu ein Halteelement 17 aus einem magnetisierbaren Material bzw. einen Magneten auf.

Beim Darstellungsbeispiel ist der Magnet 16 als Dauermagnet ausgeführt und vorzugsweise in das Halteteil 15 integriert bzw. eingegossen oder eingeklebt. Jedoch sind auch andere konstruktive Lösungen möglich.

Beim Darstellungsbeispiel ist das Halteelement 17 vorzugsweise in das Lagerteil 12 integriert, eingesetzt, eingeklebt oder eingepresst.

Bedarfsweise können der Magnet 16 und das Halteelement 17 auch miteinander vertauscht werden, also der Magnet 16 am Lagerteil 12 und umgekehrt das Halteelement 17 am Halteteil 15 angeordnet sein.

Vorzugsweise sind der Magnet 16 und das damit wechselwirkende Halteelement 17 an im Montagezustand zueinander weisenden Stirnflächen, hier des Halteteils 15 und des Lagerteils 12, angeordnet und/oder kommen im Montagezustand aufeinander zu liegen. Dies ist einer starken magnetischen Kopplung bzw. großen magnetischen Haltekraft zuträglich.

Die magnetische Kopplung bzw. Haltekraft beträgt vorzugsweise mehr als 10 N, insbesondere mehr als 20 N, besonders bevorzugt mehr als 30 N und/oder weniger als 150 N, vorzugsweise weniger als 100 N, insbesondere weniger als 80 N.

Die magnetische Kopplung bzw. Halterung wirkt insbesondere nur in axialer Richtung. Alternativ oder zusätzlich kann diese aber auch radial wirken, beispielsweise in der Art eines Ringmagnets.

Vorzugsweise ist das Lagerteil 12 auf das Stellelement 9 bzw. das Halteteil 15 aufschiebbar oder in sonstiger Weise damit verbindbar, insbesondere so, dass das Lagerteil 12 radial geführt bzw. gehalten ist. Dies wird beim Darstellungsbeispiel durch die vorzugsweise kappenartige oder topfartige Ausbildung und/oder beispielsweise durch Vorsehen von radial über den Umfang verteilten Haltearmen erleichtert oder ermöglicht.

Die Werkzeugaufnahme 4 weist vorzugsweise einen Balg 18 und/oder ein Verbindungsteil 19 auf.

Der Balg 18 ist insbesondere dem Werkzeughalter 11 zugeordnet und vorzugsweise mit seinem werkzeugseitigen Ende am Werkzeughalter 11 befestigt und daran optional mit einem nicht dargestellten Befestigungselement, wie einem Ring, einer Schelle o. dgl., gesichert.

Mit seinem anderen, werkzeugfernen Ende ist der Balg 18 vorzugsweise am Werkzeugantrieb 3 bzw. Kopf 5 bzw. Verbindungsteil 19 gehalten bzw. befestigt. Beim Darstellungsbeispiel ist der Balg 18 vorzugsweise mittels eines Sicherungselements 20 am Verbindungsteil 19 befestigt, gesichert oder gehalten.

Das Verbindungsteil 19 ist am Werkzeugantrieb 3 bzw. Kopf 5 bzw. an der Welle 7 vorzugsweise drehfest befestigt oder befestigbar.

Der Balg 18 dient beim Darstellungsbeispiel vorzugsweise einer Übertragung des Drehmoments bzw. der Rotation von dem Werkzeugantrieb 3 bzw. von der Welle 7 bzw. von dem Kopf 5 auf den Werkzeughalter 11 und damit letztendlich auf das beim Polieren rotierende Werkzeug 2. Jedoch sind hier auch andere konstruktive Lösungen möglich. Beispielsweise könnte alternativ oder zusätzlich auch das Stellelement 9 ein Drehmoment auf den Werkzeughalter 11 übertragen.

Der Balg 18 kann der axialen Zustellung des Stellelements 9 und damit des Werkzeughalters 11 relativ zu dem Werkzeugantrieb 3 bzw. Kopf 5 bzw. zu der Welle 7 folgen bzw. diese überbrücken und/oder dient einem Schutz - insbesondere der verkippbaren Lagerung des Werkzeughalters 11 und/oder der axial verschieblichen Lagerung des Stellelements 9 - vor Verschmutzungen oder sonstigen Einwirkungen.

Die Werkzeugaufnahme 4 bzw. Baugruppe weist vorzugsweise ein, mehrere oder alle Verschleißteile, wie die Kipplagerung bzw. den Werkzeughalter 11, das Lagerteil 12, den Lagerkopf 13 und/oder das Lagerelement 14, und/oder wie den Balg 18 und/oder sonstige Lagerelemente, insbesondere alle üblicherweise bei Instandhaltungen oder Wartungen auszutauschenden Verschleißteile der Vorrichtung 1 bzw. Polierspindel auf. Dies gestattet einen sehr einfachen Wechsel bzw. Austausch insbesondere bei einer Instandhaltung oder Wartung.

Fig. 4 zeigt in einem zu Fig. 3 korrespondierenden Schnitt die Werkzeugaufnahme 4 bzw. den Werkzeughalter 11 bzw. das Stellelement 9 in einem axial eingefahrenen bzw. zurückgezogenen Zustand. In diesem Zustand ist der Balg 18 axial gestaucht und/oder der Werkzeughalter 11 gegen Verkippen gesichert bzw. abgestützt oder blockiert.

Beim Darstellungsbeispiel weist das Verbindungsteil 19 vorzugsweise einen Stützabschnitt 19A auf, der sich insbesondere axial in Richtung des Werkzeughalters 11 erstreckt und/oder das Stellelement 9 bzw. Lagerteil 12 umgibt, um insbesondere mit seinem axialen freien Ende, das optional mit einem Anlageabschnitt 19B versehen sein kann, sich im eingefahrenen Zustand an die dem Werkzeug 2 abgewandte Seite des Werkzeughalters 11 und/oder Lagerelements 14 anlegen zu können und dadurch den Werkzeughalter 11 im eingefahrenen Zustand gegen Verkippen zu sichern bzw. zu blockieren, wie in Fig. 4 angedeutet.

Vorzugsweise erfolgt im eingefahrenen Zustand der Werkzeugwechsel. Dies kann insbesondere automatisch durch axiales Abziehen eines benutzten Werkzeugs 2 und anschließendes Wiederaufsetzen eines neuen, anderen bzw. unbenutzten Werkzeugs 2 erfolgen.

Besonders bevorzugt wird das Werkzeug 2 auf den Werkzeughalter 11 aufgerastet bzw. aufgesteckt und/oder drehfest mit dem Werkzeughalter 11 verbunden.

Das Verbindungsteil 19 weist vorzugsweise einen insbesondere flanschartigen Halteabschnitt 19C auf, der der Befestigung bzw. Anlage am Werkzeugantrieb 3 bzw. Kopf 5 dient.

Insbesondere ist die Werkzeugaufnahme 4 bzw. das Verbindungsteil 19 bzw. der Halteabschnitt 19C drehfest mit dem Werkzeugantrieb 3 bzw. Kopf 5 verbunden oder verbindbar bzw. koppelbar, um die gewünschte Drehmomentübertragung auf den Werkzeughalter 11 bzw. das Werkzeug 2, hier über das Verbindungsteil 19 und den Balg 18 auf den Werkzeughalter 11, zu realisieren.

Vorzugsweise ist das Verbindungsteil 19 einstückig ausgebildet und/oder aus Kunststoff hergestellt.

Die Vorrichtung 1 bzw. der Werkzeugantrieb 3 bzw. die Werkzeugaufnahme 4 weist vorzugsweise mindestens eine Schnellverbindung 21 zur insbesondere werkzeuglos lösbaren Befestigung der Werkzeugaufnahme 4 am Werkzeugantrieb 3 auf.

Beim Darstellungsbeispiel ist die Werkzeugaufnahme 4 bzw. das Verbindungsteil 19 über mindestens eine Schnellverbindung 21 am Kopf 5 befestigt bzw. befestigbar. Insbesondere sind hier mehrere Schnellverbindungen 21 vorgesehen, die über den Umfang, insbesondere des Halteabschnitts 19C, verteilt sind, wie in der perspektivischen Ansicht gemäß Fig. 5 angedeutet, die das werkzeugseitige Ende der Vorrichtung 1 mit dem Werkzeug 2 und der Werkzeugaufnahme 4 zeigt.

Nachfolgend wird auf den bevorzugten Aufbau einer Schnellverbindung 21 näher eingegangen. Vorzugsweise sind alle Schnellverbindungen 21 gleichartig aufgebaut bzw. realisiert, jedoch können diese auch unterschiedlich ausgebildet sein.

Unter "Schnellverbindung" ist hier vorzugsweise eine Verbindung zwischen zwei Teilen, insbesondere zwischen dem Werkzeugantrieb 3 einerseits und der Werkzeugaufnahme 4 andererseits, zu verstehen, die insbesondere werkzeuglos lösbar ist und die für den normalen Betrieb, also für das Polieren, eine ausreichende Halterung bzw. Befestigung bewirkt.

Zur Herstellung bzw. Bildung der bzw. einer Schnellverbindung 21 sind vorzugsweise ein oder mehrere Schnellverbindungselemente an dem Werkzeugantrieb 3 und/oder an der Werkzeugaufnahme 4 angeordnet bzw. gebildet, die insbesondere bei hergestellter Schnellverbindung 21 miteinander vorzugsweise mechanisch oder magnetisch in Kontakt stehen und/oder ineinander eingreifen.

Beim Darstellungsbeispiel ist an der Werkzeugaufnahme 4 bzw. am Verbindungsteil 19 bzw. Halteabschnitt 19C mindestens ein Federarm 22 als Schnellverbindungselement angeordnet oder gebildet. Für die Bildung einer Schnellverbindung 21 sind vorzugsweise mehrere Federarme 22 vorgesehen, die hier in eine Ausnehmung 23 insbesondere von entgegengesetzten Seiten, insbesondere in Form von zwei Paaren von entgegengesetzten Seiten vorragen, wie in Fig. 7 angedeutet, die ausschnittsweise nur den Haltabschnitt 19C der Werkzeugaufnahme 4 zeigt.

Beim Darstellungsbeispiel ist am Werkzeugantrieb 3 bzw. Kopf 5 vorzugsweise mindestens ein Verbindungsabschnitt 24 als Schnellverbindungselement angeordnet oder gebildet. Der Verbindungsabschnitt 24 ist hier vorzugsweise kugelförmig ausgebildet und/oder in axialer Richtung hinterschnitten. Besonders bevorzugt ist der Verbindungsabschnitt 24 mittels eines Trägers in den Kopf 5 angeschraubt oder eingeschraubt oder auf sonstige Weise daran angebracht.

Besonders bevorzugt wird bei hergestellter Schnellverbindung 21 der Verbindungsabschnitt 24 von einem oder mehreren Federarmen 22 hintergriffen und/oder in der Ausnehmung 23 gehalten, wie in Fig. 5 und 6 angedeutet. Fig. 6 zeigt einen Schnitt entlang Linie VI-VI von Fig. 5 zur Verdeutlichung des Eingriffs bzw. Hintergriffs bei hergestellter Schnellverbindung 21, so dass die Schnellverbindung 21 insbesondere die Werkzeugaufnahme 4 in axialer Richtung am Werkzeugantrieb 3 hält bzw. festlegt.

Beim Darstellungsbeispiel sind die aufnahmeseitigen Schnellverbindungselemente bzw. Federarme 22 vorzugsweise angeformt, insbesondere an das Verbindungsteil 19 bzw. dessen Halteabschnitt 19C, oder einstückig damit ausgebildet. Jedoch sind auch andere konstruktive Lösungen möglich.

Beim Darstellungsbeispiel verlaufen die Federarme 22 vorzugsweise zumindest im Wesentlichen in tagentialer Richtung und/oder paarweise parallel und/oder entgegengesetzt, insbesondere so dass das Gegenelement bzw. der Verbindungsabschnitt 24 bei hergestellter Schnellverbindung 21 vorzugsweise mittig zwischen den freien Enden der Federarme 22 gehalten bzw. zentriert wird.

Die Schnellverbindung 21 ist vorzugsweise derart ausgebildet, dass eine gegenseitige Zentrierung der zu verbindenden Teile, hier des Werkzeugantriebs 3 relativ zur Werkzeugaufnahme 4 bzw. des Verbindungsteils 19 relativ zum Kopf 5 erfolgt.

Zum Herstellen der Schnellverbindung 21 (durch axiales Aufsetzen bzw. Zusammendrücken von Werkzeugantrieb 3 und Werkzeugaufnahme 4) und/oder zum Lösen der Schnellverbindung 21 (durch axiales Abziehen oder Abheben der Werkzeugaufnahme 4 vom Werkzeugantrieb 3) können die Federarme 22 jeweils, vorzugsweise elastisch bzw. federnd bzw. seitlich ausweichen, insbesondere um ein Bewegen des Verbindungsabschnitts 24 in die Ausnehmung 23 hinein oder aus dieser heraus beim Aufbringen einer entsprechenden - hier in axialer Richtung wirkenden - Kraft zu ermöglichen.

Die Kraft zum Lösen der Schnellverbindung 21 bzw. aller Schnellverbindungen 21 und/oder zum Herstellen der Schnellverbindung 21 bzw. aller Schnellverbindungen 21 ist vorzugsweise größer, insbesondere um mehr als 50% oder 100%, als die magnetische Kopplung oder Haltekraft und/oder beträgt vorzugsweise mehr als 50 N, insbesondere mehr als 20 N, besonders bevorzugt mehr als 80 N.

Die Schnellverbindung 21 zeichnet sich insbesondere dadurch aus, das ein werkzeugloses Herstellen und Lösen bzw. eine Rast- oder Schnappverbindung realisiert wird. Alternativ oder zusätzlich ist auch eine magnetische Verbindung möglich. Insbesondere kann die magnetische Kopplung bzw. Halterung des Werkzeughalters 11 bzw. Lagerteils 12 am Werkzeugantrieb 3 bzw. Stellelement 9 bzw. Halteteil 15 auch als Schnellverbindung 21 im genannten Sinne oder auch als zweite oder zusätzliche Schnellverbindung 21 angesehen bzw. verstanden werden. Insbesondere weist die vorschlagsgemäße Vorrichtung 1 dann zwei unterschiedliche Schnellverbindungen 21 auf und/oder ist die Werkzeugaufnahme 4 zur Herstellung von zwei unterschiedlichen Schnellverbindungen 21 ausgebildet.

Vorzugsweise können die unterschiedlichen bzw. alle Verbindungen 21 bzw. alle Schnellverbindungen 21 gleichzeitig hergestellt und/oder gelöst werden. Alternativ ist es auch möglich, dass gerade die unterschiedlichen Schnellverbindungen 21 erst nacheinander bzw. sukzessive hergestellt und/oder gelöst werden. Dies ist dahingehend vorteilhaft, dass die erforderlichen Kräfte nicht allzu hoch werden.

Die verschiedenen Schnellverbindungselemente können auch untereinander vertauscht und/oder durch andersartige Elemente ersetzt oder ergänzt werden. Beispielsweise können also die Federarme 22 auch am Werkzeugantrieb 3 oder Kopf 5 und die Verbindungsabschnitte 24 an der Werkzeugaufnahme 4 bzw. am Verbindungsteil 19 angeordnet sein.

Weiter kann als Schnellverbindung 21 zwischen dem Kopf 5 und der Werkzeugaufnahme 4 bzw. dem Verbindungsteil 19 auch eine magnetische Halterung oder Kopplung vorgesehen sein.

Beim Darstellungsbeispiel weist der Werkzeugantrieb 3 bzw. Kopf 5 bzw. die Welle 7 vorzugsweise einen Zentrierabschnitt 25 zur Zentrierung der Werkzeugaufnahme 4 bzw. des Verbindungsteils 19 auf. Hier greift der Zentrierabschnitt 25 vorzugsweise axial in den Halteabschnitt 19C bzw. Stützabschnitt 19A bzw. das Verbindungsteil 19 ein. Jedoch sind auch andere konstruktive Lösungen möglich.

Beim Darstellungsbeispiel dienen die Schnellverbindungen 21 vorzugsweise nicht nur einer axialen Befestigung bzw. Halterung der Werkzeugaufnahme 4, sondern insbesondere auch einer drehfesten Kopplung. Jedoch ist es auch möglich, die Drehkopplung zu trennen und die Schnellverbindungen 21 nur zur axialen Halterung bzw. Befestigung auszubilden bzw. einzusetzen, die Drehkopplung also unabhängig davon zu realisieren.

Besonders bevorzugt ist die Kraft der magnetischen Kopplung des Werkzeughalters 11 bzw. Lagerteils 12 mit dem Werkzeugantrieb 3 und/oder die axiale Haltekraft der Schnellverbindung(en) 21 größer als die axiale Kraft zum Lösen des Werkzeugs 2 vom Werkzeughalter 11, insbesondere um mehr als 50 %, besonders bevorzugt um mehr als 100 %. Dies gewährleistet eine sichere Befestigung bzw. Halterung, auch wenn ein insbesondere automatisiertes Lösen, insbesondere axiales Abziehen bzw. Wechseln der Werkzeuge 2 erfolgt.

Die Werkzeugaufnahme 4 umfasst als Baugruppe vorzugsweise den Werkzeughalter 11, das Lagerteil 12, den Lagerkopf 13, das Lagerelement 14, den Balg 18, das Verbindungsteil 19, das Sicherungselement 20 und/oder ein oder mehrere Schnellverbindungselemente, wie das Halteelement 17 und/oder Federarme 22.

Der Lagerkopf 13 ist vorzugsweise aus Metall und das Lagerelement 14 ist vorzugsweise aus Kunststoff hergestellt, so dass eine vorzugsweise schmiermittelfreie Kipplagerung realisiert wird. Eine solche Kipplagerung unterliegt jedoch einem gewissen Verschleiß, ebenso wie der Balg 18, so dass nach entsprechender Benutzung bzw. nach entsprechendem Verschleiß ein Wechsel bzw. Austausch erforderlich ist. Dies ist durch die vorschlagsgemäße Ausbildung der Werkzeugaufnahme 4 als Baugruppe und/oder die vorschlagsgemäße Befestigung mittels einer oder mehrerer Schnellverbindungen 21 bzw. durch die magnetische Kopplung oder Halterung sehr einfach, schnell und insbesondere werkzeuglos möglich.

### Bezugszeichenliste:

- 1: Vorrichtung
- 2: Werkzeug
- 3: Werkzeugantrieb
- 4: Werkzeugaufnahme
- 5: Kopf
- 6: Gehäuse
- 7: Welle
- 8: Riemenscheibe
- 9: Stellelement
- 10: Stellantrieb
- 11: Werkzeughalter
- 12: Lagerteil
- 13: Lagerkopf
- 14: Lagerelement
- 15: Halteteil
- 16: Magnet
- 17: Halteelement
- 18: Balg
- 19: Verbindungsteil
- 19A: Stützabschnitt
- 19B: Anlageabschnitt
- 19C: Halteabschnitt
- 20: Sicherungselement
- 21: Schnellverbindung
- 22: Federarm
- 23: Ausnehmung
- 24: Verbindungsabschnitt
- 25: Zentrierabschnitt

- R: Rotationsachse

## Patentansprüche

1. Werkzeugaufnahme (4) für einen Werkzeugantrieb (3) zum Polieren von optischen Werkstücken, insbesondere Brillengläsern, mittels eines rotierbaren Werkzeugs (2),
**dadurch gekennzeichnet,**
**dass** die Werkzeugaufnahme (4) zur magnetischen Kopplung mit bzw. magnetischen Halterung an einem axial zustellbaren Stellelement (9) des Werkzeugantriebs (3) ausgebildet ist.

2. Werkzeugaufnahme nach Anspruch 1, **dadurch gekennzeichnet, dass** die Werkzeugaufnahme (4) einen verkippbaren Werkzeughalter (11) zum Halten des Werkzeugs (2) aufweist.

3. Werkzeugaufnahme nach Anspruch 2, **dadurch gekennzeichnet, dass** die Werkzeugaufnahme (4) ein den Werkzeughalter (11) verkippbar haltendes Lagerteil (12) aufweist.

4. Werkzeugaufnahme nach Anspruch 3, **dadurch gekennzeichnet, dass** das Lagerteil (12) zur magnetischen Kopplung mit bzw. Halterung an dem axial zustellbaren Stellelement (9) des Werkzeugantriebs (3) ausgebildet ist.

5. Werkzeugaufnahme nach einem der voranstehenden Ansprüche, **dadurch gekennzeichnet, dass** die Werkzeugaufnahme (4) einen Balg (18) aufweist.

6. Werkzeugaufnahme nach den Ansprüchen 2 und 5, **dadurch gekennzeichnet, dass** der Balg (18) insbesondere drehfest mit dem Werkzeughalter (11) gekoppelt ist.

7. Werkzeugaufnahme nach einem der voranstehenden Ansprüche, **dadurch gekennzeichnet, dass** die Werkzeugaufnahme (4) mindestens ein Schnellverbindungselement zur werkzeuglos lösbaren Befestigung am Werkzeugantrieb (3) durch eine Schnellverbindung (21) aufweist.

8. Werkzeugaufnahme nach Anspruch 7, **dadurch gekennzeichnet, dass** die Werkzeugaufnahme (4) ein oder mehrere Federarme (22) als Schnellverbindungselement(e) aufweist.

9. Werkzeugaufnahme nach Anspruch 7 oder 8, **dadurch gekennzeichnet, dass** die Werkzeugaufnahme (4) zur Herstellung mehrerer, insbesondere über einen Umfang verteilter Schnellverbindungen (21) ausgebildet ist.

10. Vorrichtung (1) zum Polieren von optischen Werkstücken, insbesondere Brillengläser, mittels eines rotierbaren Werkzeugs (2),
mit einem Werkzeugantrieb (3) und einer auswechselbaren Werkzeugaufnahme (4) zum Rotieren des Werkzeugs (2),
**dadurch gekennzeichnet,**
**dass** die Werkzeugaufnahme (4) gemäß einem der Ansprüche 1 bis 9 ausgebildet und magnetisch mit dem axial zustellbaren Stellelement (9) des Werkzeugantriebs (3) gekoppelt oder gehalten ist.

11. Vorrichtung nach Anspruch 10, **dadurch gekennzeichnet, dass** der Werkzeugantrieb (4) oder dessen axial zustellbares Stellelement (9) einen Magneten (16) zur insbesondere axialen Halterung des Werkzeugaufnahme (4) oder eines Lagerteils (12) der Werkzeugaufnahme (4) aufweist.

12. Vorrichtung nach Anspruch 10 oder 11, **dadurch gekennzeichnet, dass** die Werkzeugaufnahme (4) mittels einer Schnellverbindung (21) am Werkzeugantrieb (3) auswechselbar befestigt oder befestigbar ist.

13. Vorrichtung nach Anspruch 12, **dadurch gekennzeichnet, dass** die Schnellverbindung (21) mindestens einen vorzugsweise hinterschnittenen bzw. kugelförmigen Verbindungsabschnitt (24) aufweist.

14. Vorrichtung nach Anspruch 12 oder 13, **dadurch gekennzeichnet, dass** die Schnellverbindung (21) werkzeuglos lösbar ist.

15. Vorrichtung nach einem der Ansprüche 12 bis 14, **dadurch gekennzeichnet, dass** die Schnellverbindung (21) derart ausgebildet ist, dass sie bei Überschreiten einer Axialkraft öffnet.

## Claims

1. Tool holding fixture (4) for a tool drive (3) for polishing optical workpieces, in particular eyeglass lenses, by means of a rotatable tool (2),
**characterized**
**in that** the tool holding fixture (4) is embodied for magnetic coupling with and/or magnetic holding on an axially adjustable positioning element (9) of the tool drive (3).

2. Tool holding fixture according to claim 1, **characterized in that** the tool holding fixture (4) has a tiltable tool holder (11) for holding the tool (2).

3. Tool holding fixture according to claim 2, **characterized in that** the tool holding fixture (4) has a bearing part (12) which tiltably holds the tool holder (11).

4. Tool holding fixture according to claim 3, **characterized in that** the bearing part (12) is embodied for magnetic coupling with and/or holding on the axially adjustable positioning element (9) of the tool drive (3).

5. Tool holding fixture according to one of the preceding claims, **characterized in that** the tool holding fixture (4) has a bellows (18).

6. Tool holding fixture according to claims 2 and 5, **characterized in that** the bellows (18) is coupled in particular in a rotationally fixed manner to the tool holder (11).

7. Tool holding fixture according to one of the preceding claims, **characterized in that** the tool holding fixture (4) has at least one quick connection element for tool-free releasable fastening to the tool drive (3) by means of a quick connection (21).

8. Tool holding fixture according to claim 7, **characterized in that** the tool holding fixture (4) has one or more spring arms (22) as quick connection element(s).

9. Tool holding fixture according to claim 7 or 8, **characterized in that** the tool holding fixture (4) is embodied for establishing a plurality of quick connections (21), which are in particular distributed over a periphery.

10. Device (1) for polishing optical workpieces, in particular eyeglass lenses, by means of a rotatable tool (2),
with a tool drive (3) and an exchangeable tool holding fixture (4) for rotating the tool (2),
**characterized**
**in that** the tool holding fixture (4) is embodied according to one of the claims 1 to 9 and is magnetically coupled or held with the axially adjustable positioning element (9) of the tool drive (3).

11. Device according to claim 10, **characterized in that** the tool drive (4) or its axially adjustable positioning element (9) has a magnet (16) for in particular axially holding the tool holding fixture (4) or a bearing part (12) of the tool holding fixture (4).

12. Device according to claim 10 or 11, **characterized in that** the tool holding fixture (4) is exchangeably fastened or fastenable to the tool drive (3) by means of a quick connection (21).

13. Device according to claim 12, **characterized in that** the quick connection (21) has at least one preferably undercut and/or spherical connecting portion (24).

14. Device according to claim 12 or 13, **characterized in that** the quick connection (21) is releasable without tools.

15. Device according to one of the claims 12 to 14, **characterized in that** the quick connection (21) is embodied such that it opens when an axial force is exceeded.

## Revendications

1. Logement d'outil (4) pour un entraînement d'outil (3) pour le polissage de pièces optiques, en particulier de verres de lunettes, au moyen d'un outil rotatif (2),
**caractérisé**
**en ce que** le logement d'outil (4) est réalisé pour le couplage magnétique à un élément de réglage (9) pouvant être rapproché axialement de l'entraînement d'outil (3) et/ou pour la fixation magnétique sur celui-ci.

2. Logement d'outil selon la revendication 1, **caractérisé en ce que** le logement d'outil (4) présente un porte-outil (11) basculable destiné à maintenir l'outil (2).

3. Logement d'outil selon la revendication 2, **caractérisé en ce que** le logement d'outil (4) présente une partie de palier (12) maintenant de manière à pouvoir basculer le porte-outil (11).

4. Logement d'outil selon la revendication 3, **caractérisé en ce que** la partie de palier (12) est réalisée pour le couplage magnétique à l'élément de réglage (9), pouvant être rapproché axialement de l'entraînement d'outil (3) et/ou la fixation sur celui-ci.

5. Logement d'outil selon l'une quelconque des revendications précédentes, **caractérisé en ce que** le logement d'outil (4) présente un soufflet (18).

6. Logement d'outil selon les revendications 2 et 5, **caractérisé en ce que** le soufflet (18) est couplé en particulier de manière solidaire en rotation au porte-outil (11).

7. Logement d'outil selon l'une quelconque des revendications précédentes, **caractérisé en ce que** le logement d'outil (4) présente au moins un élément de liaison rapide pour la fixation amovible sans outil sur l'entraînement d'outil (3) par une liaison rapide (21).

8. Logement d'outil selon la revendication 7, **caractérisé en ce que** le logement d'outil (4) présente un ou plusieurs bras de ressort (22) en tant qu'élément(s) de liaison rapide.

9. Logement d'outil selon la revendication 7 ou 8, **caractérisé en ce que** le logement d'outil (4) est réalisé pour fabriquer plusieurs liaisons rapides (21) réparties en particulier sur une périphérie.

10. Dispositif (1) pour le polissage de pièces optiques, en particulier de verres de lunettes, au moyen d'un outil rotatif (2),
avec un entraînement d'outil (3) et un logement d'outil (4) interchangeable destiné à faire tourner l'outil (2),
**caractérisé**
**en ce que** le logement d'outil (4) selon l'une quelconque des revendications 1 à 9 est réalisé et est couplé ou maintenu de manière magnétique à ou avec l'élément de réglage (9) pouvant être rapproché axialement de l'entraînement d'outil (3).

11. Dispositif selon la revendication 10, **caractérisé en ce que** l'entraînement d'outil (4) ou son élément de réglage (9) pouvant être rapproché axialement présente un aimant (16) pour la fixation en particulier axiale du logement d'outil (4) ou d'une partie de palier (12) du logement d'outil (4).

12. Dispositif selon la revendication 10 ou 11, **caractérisé en ce que** le logement d'outil (4) est fixé ou peut être fixé de manière interchangeable sur l'entraînement d'outil (3) au moyen d'une liaison rapide (21).

13. Dispositif selon la revendication 12, **caractérisé en ce que** la liaison rapide (21) présente au moins une section de liaison (24) de préférence contre-dépouillée et/ou de forme sphérique.

14. Dispositif selon la revendication 12 ou 13, **caractérisé en ce que** la liaison rapide (21) peut être défaite sans outil.

15. Dispositif selon l'une quelconque des revendications 12 à 14, **caractérisé en ce que** la liaison rapide (21) est réalisée de telle manière qu'elle s'ouvre en cas de dépassement d'une force axiale.
